# EUROPÄISCHE PATENTSCHRIFT

(11) **EP 0 768 493 B1**
(45) Veröffentlichungstag und Bekanntmachung des Hinweises auf die Patenterteilung: **06.06.2001**
(21) Anmeldenummer: 96116065.2
(22) Anmeldetag: 08.10.1996
(51) Int. Cl.: F23N 5/20, F23N 1/02

(54) **Verfahren und Vorrichtung zum Zünden eines Gasgebläsebrenners**
Method and device for igniting a gas fan burner
Procédé et dispositif d'allumage d'un brûleur à gaz à ventilation

(30) Priorität: 11.10.1995 DE 19537773
(43) Veröffentlichungstag der Anmeldung: 16.04.1997
(73) Patentinhaber: VIESSMANN WERKE GmbH & CO., 35107 Allendorf/Eder (DE)
(72) Erfinder: Vogt, Arno, 35099 Wiesenfeld (DE)
(74) Vertreter: Wolf, Günter, Dipl.-Ing.

(56) Entgegenhaltungen:
- EP-A- 0 589 404
- DE-A- 2 708 858
- DE-A- 4 308 484
- PATENT ABSTRACTS OF JAPAN vol. 005, no. 190 (M-100), 4.Dezember 1981 & JP 56 110820 A (MIURA CO LTD), 2.September 1981,

## Beschreibung

Die Erfindung betrifft ein Verfahren und eine Vorrichtung zum Zünden eines einem Gasgebläsebrenner, insbesondere Gasflächenbrenner zugeführten Gas-Luftgemisches, wobei nach Vorbelüftung ohne Gaszufuhr und anschließender Reduzierung auf normalen Betriebsluftdruck durch den an einem Regelventil anstehenden Betriebsluftdruck die Gaszufuhr zum Luftstrom bewirkt, das Gas-Luftgemisch dem Gasgebläsebrenner zugeleitet und an diesem gezündet wird.

Vorrichtungen dafür bestehen aus einer zum Gasgebläsebrenner führenden, gebläsebestückten Luftzuleitung, an die die mit einer Vollast-Drossel und dieser vorgeschaltetem Regelventil versehene Gaszuleitung einmündend angeschlossen ist, wobei die Luftseite des Regelventils über eine Luftleitung mit der Luftzuleitung in Verbindung steht. Siehe hierzu DE-A-31 05 862 A1. Es wurde insbesondere bei Gasflächenbrennern und bei deren Betrieb mit Flüssiggas bzw. bei deren Betrieb mit großer Luftzahl, bspw. Einstellung für Erdgasgruppe E bzw. L, beobachtet, daß es zeitweilig beim Zünden derartiger Brenner wegen einem zu mageren Gemisch nicht zur Flammbildung kommt. Solche Zündschwierigkeiten bestehen bspw. auch bei sogenannten mit Abgasrückführung arbeitenden Ölverdampfungsbrennern, bei denen man diese Schwierigkeiten einfach dadurch beheben konnte, daß man die Rückführung von Abgasen zum Brenner während der Startphase unterband und damit den Anteil der brennbaren Komponenten am Gemisch für die Startphase erhöhte. Da im vorliegenden Fall nicht mit Abgasrückführung gearbeitet wird, schließt sich diese Möglichkeit für die Beseitigung von Zündschwierigkeiten an Gasgebläsebrennern automatisch aus. Richtungweisend daraus konnte allein nur die Gegebenheit sein, daß sich mit einer Vergrößerung des Gasanteiles im Gas-Luftgemisch die Zündfähigkeit des Gemisches verbessert.

Ein diesbezüglich begehbarer aber vergleichsweise aufwendiger Weg bestünde in der Möglichkeit, ein spezielles Regelventil vorzusehen, daß unterschiedliche Öffnungsstellungen einnehmen kann und dies zeitgesteuert für die Startphase. Erschwerend kommt noch hinzu, daß solche Regelventile aus Sicherheitsgründen als Magnetventil ausgebildet sind, wobei im Störfall das Magnetventil die weitere Gaszufuhr sofort unterbricht.

Der Erfindung liegt ausgehend vom Verfahren und der Vorrichtung der eingangs genannten Art die Aufgabe zugrunde, auf einfache Weise, ohne dabei am grundsätzlichen Aufbau der Vorrichtung und insbesondere an den dafür bislang verwendeten Regelventilen etwas ändern zu müssen, für einen störungsfreien Zündvorgang zu sorgen.

Bezüglich der Methodik ergibt sich die Lösung gemäß Kennzeichen des Anspruches 1 und bezüglich der Vorrichtung gemäß Kennzeichen des Anspruches 2.

Das Ganze erfolgt also mit dem Trick, den höheren Druck bei der Vorbelüftung des Gasgerätes auch dann noch zur Verfügung zu haben, wenn sich die Luftzufuhr umgestellt hat, bei dem tatsächlich gezündet wird. Der höhere Luftdruck, der durch die Verbindungsleitung zwischen der Luftseite des Ventils und der Luftzuleitung zum Brenner auch am Ventil ansteht und der bislang parallel mit Nachlassen des vom Gebläse erzeugten Luftdruckes mit abfiel, kann sich durch die Blende bzw. die Drossel nicht mehr gleichzeitig absenken, sondern nur zeitverzögert. Dies bedeutet aber, daß das Regelventil nicht nur aufgrund des hohen Vorbelüftungsdruckes seine volle Öffnungsstellung einnimmt, sondern diese auch zum Zeitpunkt des Zündens trotz reduzierten Druckes in der Luftzuleitung zum Brenner hat. Durch die größere Öffnungsstellung des Regelventils strömt aber ein Mehr an Gas der zum Brenner führenden Luftzuleitung zu, und das Luft-Gasgemisch ist für die Startphase fetter und geht dann zeitverzögert automatisch auf den für den Normalbetrieb vorgesehenen Wert zurück. Dies ist wesentlich einfacher als ein Verfahren nach der DE-A-43 08 484 A1, bei dem es außerdem darum geht, den erhöhten Schadstoffausstoß beim Startvorgang zu vermeiden, wobei über die Drehzahl des Gebläsemotors regelnd eingegriffen werden muß.

Das erfindungsgemäße Verfahren und die Vorrichtung werden nachfolgend anhand der zeichnerischen Darstellung von Ausführungsbeispielen näher erläutert.

Es zeigt schematisch
- Fig. 1: ein Gasgerät mit zugehörigem Gasflächenbrenner und Blendenanordnung;
- Fig. 2: stark vergrößert den Anordnungsbereich der Blende in Verbindung mit einer zusätzlichen Weiterbildungsform und
- Fig. 3: ein Schaubild für die sich einstellenden Gas-Luft-Druckverhältnisse mit und ohne Blende.

Wie aus Fig. 1 ersichtlich, besteht die Vorrichtung zur Durchführung des Verfahrens aus einer zum Gasgebläsebrenner 1 führenden, mit einem Gebläse 8 bestückten Luftzuleitung 3, an die die mit einer Vollast-Drossel 4 und dieser vorgeschaltetem Regelventil 2 versehene Gaszuleitung 5 einmündend angeschlossen ist, wobei die Luftseite LS des Regelventils 2 über eine Steuerdruckleitung 6 mit der Luftzuleitung 3 in Verbindung steht. Über dem Gasgebläsebrenner 1 sitzt das bspw. als Heizkessel ausgebildete Gasgerät G. Im Bereich 10 sind die Luftzuleitung 3 und die Gaszuleitung 5 miteinander verbunden, d.h., dieser Bereich 10 ist als Gas-/Luftmischer ausgebildet, von dem aus das Gas-/Luftgemisch dem Gasflächenbrenner zuströmt.

Beim Regelventil 2 handelt es sich um ein Magnetventil mit durch eine Membran 2' abgeteilter Luftseite LS. Steht an der Membran 2' Druck an, nimmt das Ventil Öffnungsstellung an, und dem Bereich 10 strömt eine entsprechende Gasmenge zu.

Vor dem jeweiligen Zünden des Gasflächenbrenners 1 erfolgt eine Vorbelüftung, bei der der Motor 8' des Gebläses 8 mit maximaler Drehzahl läuft. Der relativ hohe Luftdruck steht damit auch auf der Luftseite des Gasöffnungs- und Schließventiles 2 an und öffnet dieses in Maximalstellung, wobei aber noch kein Gas durchströmt, da die beiden vorgeschalteten Magnetventile 11, 11' noch geschlossen sind, die erst, vom Antrieb des Gebläses 8 aus gesteuert, in dem Moment geöffnet werden, wenn der Motor 8' des Gebläses 8 zeitgesteuert den Teillastbereich (Startlast) erreicht. Dies ist mit einer Druckminderung der geförderten Luft verbunden, welchem Druckabfall auch die Membran 2' folgt, d.h., das Regelventil 2 stellt sich entsprechend weit zurück, und es kann nur eine entsprechende Gasmenge durchströmen, die zusammen mit der entsprechenden Luftmenge das für den normalen Brennerbetrieb entsprechende Gas-/Luftgemisch ergibt, das aber zu den vorerwähnten Zündschwierigkeiten führen kann. Um diese zu vermeiden, ist nun in der Verbindungs- bzw. Steuerdruckleitung 6 eine Blende 7 bzw. Drossel angeordnet, die dafür entscheidend bewirkt, daß auf der Luftseite LS des Regelventiles 2 nicht sofort ein entsprechender Druckabfall erfolgt, da sich das dort befindliche Druck-Luftpolster dank der Drossel bzw. Blende 7 nicht so schnell in Richtung Luftzuleitung 3 abbauen kann.

Dieser ganze Vorgang ist in Fig. 3 schaubildlich verdeutlicht, aus der erkennbar ist, daß der Zündvorgang sich in einer kurzen Zeitspanne von nur ca. 8 - 10 sec vollzieht. Entscheidend ist dabei die strich-punktierte Gasdruckverlaufskurve, die bei Öffnung der Magnetventile 11, 11' nach Beendigung der Vorbelüftung steil auf den Vorbelüftungsdruck ansteigt und dann auf den Normalbetriebsdruck zeitverzögert über einige Sekunden abfällt.

Um Einfluß auf die Dauer der Zündphase nehmen zu können, ist die Blende 7 vorteilhaft bezüglich ihrer Öffnung 7' einstellbar ausgebildet. Eine solche Einflußnahme kann aber auch und ggf. zusätzlich dadurch erreicht werden, daß zwischen dem Regelventil 2 und der Blende 7 eine Luftleitungserweiterung 9 angeordnet ist.

Dies ist schematisch in Fig. 2 dargestellt. Bei einer solchen Erweiterung kann es sich aber auch um ein verlängertes oder durchmesservergrößertes Steuerdruckleitungsstück 6' zwischen Blende 7 und Regelventil 2 handeln, wobei es bei behälterartiger Ausbildung, wie in Fig. 2 dargestellt, auch möglich ist, mit geeigneten Mitteln das Volumen der Erweiterung einstellbar zu gestalten.

## Patentansprüche

1. Verfahren zum Zünden eines einem Gasgebläsebrenner (1), insbesondere Gasflächenbrenner, zugeführten Gas-Luftgemisches, wobei nach Vorbelüftung ohne Gaszufuhr und anschliessender Reduzierung auf normalen Betriebsdruck durch den an einem Regelventil (2) anstehenden Betriebsdruck die Gaszufuhr zum Luftstrom bewirkt,
das Gas-Luftgemisch dem Gasgebläsebrenner (1) zugeleitet und
an diesem gezündet wird,
**dadurch gekennzeichnet,**
daß der am Regelventil (2) während der Vorbelüftungsphase aufgebaute Luftdruck zeitverzögert auf den normalen Betriebsluftdruck des Gasgebläsebrenners (1) abgesenkt und während dieser Absenkphase eine in bezug auf die bei Normalbetrieb zuströmende Gasmenge größere Gasmenge der Luft zugefördert wird.

2. Vorrichtung zur Durchführung des Verfahrens nach Anspruch 1, bestehend aus einer zum Gasgebläsebrenner (1) führenden, gebläsebestückten Luftzuleitung (3), an die eine Gaszuleitung (5) einmündend angeschlossen ist, die eine Vollast-drossel (4) und ein dieser vorgeschaltetes Regelventil (2) mit einer Luft- (LS) und einer Gasseite aufweist, wobei die ansonsten luftdichte Luftseite (LS) des Regelventils (2) über eine Steuerdruckleitung (6) mit der Luftzuleitung (3) in Verbindung steht,
**dadurch gekennzeichnet,**
daß in der Steuerdruckleitung (6) eine Blende (7) angeordnet ist.

3. Vorrichtung nach Anspruch 2,
**dadurch gekennzeichnet**,
daß die Blende (7) bezüglich ihrer Öffnung (7') größeneinstellbar ausgebildet ist.

4. Vorrichtung nach Anspruch 2 oder 3,
**dadurch gekennzeichnet,**
daß zwischen dem Regelventil (2) und der Blende (7) ein bezüglich ihres Volumens einstellbare Luftleitungserweiterung (9) angeordnet ist.

## Claims

1. A process of igniting a gas/air mixture supplied to a blowpipe gas burner (1), in particular, to a gas furnace burner, with the gas supply to the air flow, after pre-ventilation with no gas supply and subsequent reduction to normal operating pressure through the operating pressure prevailing on a control valve (2), causing the gas/air mixture to be supplied to the blowpipe gas burner (1) and to be ignited thereon,
characterized in that the air pressure built up on the control valve (2), during the pre-ventilation phase is lowered, with time lag, to the normal operating air pressure of the blowpipe gas burner (1) and, during the said phase of pressure drop, a gas amount larger than the amount of gas admitted during normal operation, is supplied to the air.

2. A device for carrying out the process of claim 1, comprising an air conduit (3) leading to the blowpipe gas burner (1) and being furnished with a blower, connected to which air supply conduit is a gas supply conduit (5), terminating therein, and including a full-load constrictor (4) and a control valve (2) coupled thereto provided with an atmospheric side (LS) and a gas side (3), wherein the atmospheric side (LS) of the control valve (2) otherwise air-tight, via a control pressure conduit (6), is in communication with the air supply conduit (3),
characterized in that a diaphragm (7) is disposed within the control pressure conduit (6).

3. A device according to claim 2,
characterized in that the diaphragm (7) relative to the opening (7') thereof is designed to be adjustable in size.

4. A device according to claims 2 or 3,
characterized in that
arranged between the control valve (2) and the diaphragm (7) is an expansion (9) of the air conduit, which is adjustable in volume.

## Revendications

1. Procédé d'ignition d'un mélange de gaz et d'air amené à un brûleur à soufflante à gaz (1), en particulier à un brûleur de surface à gaz, cependant qu'après ventilation préliminaire sans arrivée de gaz et avec réduction suivante à une pression de service normale grâce à la pression de service existante sur une soupape de réglage (2), l'arrivée de gaz vers l'écoulement d'air provoque que le mélange de gaz et d'air est amené au brûleur à soufflante à gaz (1) et est allumé sur celui-ci,
caractérisé en ce
que la pression d'air constituée sur la vanne de réglage (2) pendant la phase de ventilation préliminaire est diminuée de manière retardée à la pression d'air de service normale du brûleur à soufflante à gaz (1) et que pendant cette phase de diminution une quantité de gaz plus importante que la quantité de gaz affluant en marche normale est amenée à l'air.

2. Dispositif pour exécuter le procédé selon la revendication 1, constitué par une conduite d'arrivée d'air (3) menant au brûleur à soufflante à gaz (1), équipée d'une soufflante, à laquelle une conduite d'arrivée de gaz (5) est raccordée en y débouchant, qui présente une soupape d'étranglement de pleine charge (4) et une soupape de réglage (2) placée en amont de celle-ci avec un côté air (LS) et un côté gaz, le côté air (LS) qui est sinon étanche à l'air de la soupape de réglage (2) étant relié à la conduite d'arrivée d'air (3) par une conduite de pression de commande (6),
caractérisé en ce
qu'un obturateur (7) est placé dans la conduite de pression de commande (6).

3. Dispositif selon la revendication 2,
caractérisé en ce
que l'obturateur (7) est configuré de grandeur variable pour ce qui est de son ouverture (7').

4. Dispositif selon la revendication 2 ou 3,
caractérisé en ce
qu'un élargissement de conduite d'air (9) de volume réglable est placé entre la soupape de réglage (2) et l'obturateur (7).
